# EUROPÄISCHE PATENTSCHRIFT

(11) **EP 1 615 757 B1**
(45) Veröffentlichungstag und Bekanntmachung des Hinweises auf die Patenterteilung: **23.04.2014**
(21) Anmeldenummer: 03720569.7
(22) Anmeldetag: 17.05.2003
(51) Int. Cl.: B30B 5/04, B30B 15/00, B27N 3/26

(54) **PRESSVORRICHTUNG UND VERFAHREN FÜR DIE PLATTENHERSTELLUNG**
PRESS AND METHOD FOR PRODUCING PANEL BOARD
PRESSE ET PROCEDE DE PRODUCTION DE PANNEAUX

(30) Priorität: 26.02.2003 DE 20303207 U
(43) Veröffentlichungstag der Anmeldung: 18.01.2006
(73) Patentinhaber: Kronoplus Technical AG, 9052 Niederteufen (CH)
(72) Erfinder: STUTZ, Josef, CH-9052 Niederteufen (CH)
(74) Vertreter: Heselberger, Johannes
(86) Internationale Anmeldenummer: PCT/EP2003/005207
(87) Internationale Veröffentlichungsnummer: WO 2004/076142

(56) Entgegenhaltungen:
- EP-A- 0 776 742
- DE-A- 2 050 325
- DE-A- 3 301 056
- DE-A- 19 810 553
- DE-C- 3 903 022
- DE-C- 4 243 917
- US-A- 5 167 978

## Beschreibung

Die Erfindung betrifft eine Pressvorrichtung gemäß Anspruch 1 für das Verpressen von beleimten Spänen und Fasern insbesondere zur Herstellung von im wesentlichen aus Holzbestandteilen bestehenden Platten, sowie ein Verfahren gemäß Anspruch 25 zum Herstellen derartiger Platten.

Insbesondere betrifft die Erfindung eine Vorrichtung zum kontinuierlichen Herstellen von Span- oder Faserplatten mit einer Presstrommel und einer Andrückwalze zur Erzeugung einer gewünschten Rohdichte der Spanoder Faserplatten sowie mit einem umlaufenden Pressband, insbesondere Stahlband, durch das die Span- oder Faserplatten flächig gegen den Umfang der Presstrommel anpressbar sind, wobei ein Reinigungsgerät der Vorrichtung Im Wesentlichen über die gesamte Breite des Pressbandes gegen dieses anlegbar ist.

Die Erfindung betrifft ferner eine Vorrichtung bzw. Arbeitsverfahren zum kontinuierlichen Herstellen von Span- oder Faserplatten, bei dem auf die mit einem Bindemittel versehene Span- oder Faserbahn zur Erzeugung einer gewünschten Rohdichte zwischen einer Presstrommel und einer Andrückwalze ein Liniendruck und zusätzlich zwischen einem umlaufenden Band und der Presstrommel ein Flächendruck aufgebracht wird.

Eine derartige Pressvorrichtung ist grundsätzlich wie folgt aufgebaut. Zu einer Matte geschichtetes Span- und /oder Fasermaterial, welches insbesondere vorverdichtet sein kann, wird zwischen Walzen gebracht. Eine solche Matte wird auch als Faservlies oder Span- oder Faserbahn bezeichnet. Ein umlaufendes Band oder Pressband, insbesondere ein Stahlband, kann durch Walzen aufgespannt werden. In diesem Fall wird das Spanmaterial zwischen einem Stahlband oder zwei Stahlbänder gebracht. Temperatur wird während des Verpressens zugeführt. Das Harz härtet dabei aus. Verlässt die verdichtete Matte die Pressvorrichtung, so liegt das Endprodukt in Form einer Span-, Faser- HDF- oder MDF-Platte vor.

Im einfachsten Fall umfasst die Pressvorrichtung insgesamt vier Walzen und um je ein Walzenpaar ist ein Stahlband herum geführt. Anfänglich weisen zwei Walzen einen gewissen Abstand zueinander auf. Die Bänder werden trichterförmig in Richtung von Heizplatten zusammen geführt. Die eigentliche Verdichtung findet bei den Heizplatten statt. Durch die Trichterform wird das zugeführte Material kontinuierlich verdichtet, Temperatur wird allmählich zugeführt. Durch die Trichterform wird bewirkt, dass das Material in die Presse gelangt und sich nicht vor der Presse aufstaut.

Nachteilhaft ist eine solche daher Presse relativ lang. Der Trichter benötigt ca. 3 Meter Platz. Die Temperatur wird allmählich zugeführt. Auch dies hat zur Folge, dass der benötigte Stellplatz für eine solche Pressvorrichtung relativ groß ist und dass sich relativ lange Presszeiten ergeben. Derzeit liegen die Presszeiten typischerweise bei 6-8 Sekunden pro Millimeter Plattenstärke.

Um zu kürzeren Presszelten und geringeren Stellplatz zu gelangen, wird bei einer weiteren Ausführungsform eine Presse vorgesehen, das Material schräg von oben kommend in die Presse hineinzuführen. Durch diese Maßnahme gelingt es, das Material so sofort schlagartig zu verdichten, ohne das sich vor der Presse das Material staut. Durch das schlagartige Verdichten kann die trichterförmige Zuführung entfallen. Hierdurch wird Stellplatz und Presszeit eingespart. Es gelingt, die Presszeit pro Millimeter Plattenstärke in etwa zu halbieren.

Beim Verpressen können die Stahlbänder Beulen bekommen. Die Beulen beeinflussen die Qualität des späteren Produkts. Werden zwei Stahlbänder zum Verpressen eingesetzt, so verdoppelt sich das Risiko bezüglich Beulen und negativer Einflüsse auf das Produkt entsprechend.

Zur Vermeidung des Problems bzw. zur Verringerung des Problems wird in einer verbesserten Ausführungsform vorgesehen, das vorbeleimte Span oder Fasermaterial um eine Heiztrommel, die auch Presstrommel oder Kalander genannt wird, während des Verpressens herumzuführen. Um diese Heiztrommel herum wird zu dreiviertel ein Stahlband geführt. Ungefähr ein Viertel der Heiztrommel bleibt frei, Von dieser Seite aus wird das Material schräg hinzu geführt. Die aus stahl bestehende Heiztrommel ist unempfindlich gegenüber Beulenbildung. Auf diese Weise gelingt es, Beschädigungen des Produkts durch Beulenbildung im Stahlband zu halbieren,

Da die Fasermatte im vorgenannten Fall um die Trommel herum geführt wird, weist diese zunächst eine Krümmung auf. Durch Nachkonditionierung gleicht sich die Krümmung wieder aus. Es liegt schließlich eine ebene Platte vor. Vorraussetzung hierfür ist allerdings, dass die Platte hinreichend dünn ist. Bei dieser Vorrichtung können Platten bis zu 10 Millimeter Dicke hergestellt werden. Diese Platten gleichen sich durch Nachkonditionierung so aus, dass schließlich ein ebenes Plattenprodukt vorliegt.

Bei der vorgenannten Vorrichtung kann eine als Presstrommel dienende Hauptwalze vorgesehen sein, die einen besonders großen Durchmesser aufweist. Um diese Hauptwalze herum wird das Pressband zu dreiviertel geführt. Mehrere kleinere Andrückwalzen werden um die Hauptwalze herum gruppiert. Zwischen den Andrückwalzen und der Hauptwalze wird das Pressband hindurch geführt. Die Andrückwalzen drücken in Richtung der Hauptwalze,

Um die gewünschte Wärme zu erzeugen, werden die Hauptwalze und die Andrückwalzen beheizt. Es werden so Temperaturen von bis zu 250° C typischerweise erzeugt. Je höher die Temperatur gewählt ist, desto schneller bindet der Leim.

Um schnell produzieren zu können, wird eine hohe Umlaufgeschwindigkeit des Pressbandes bzw. der zugehörigen kleinen Walzen sowie der Hauptwalze vorgesehen. Je schneller die Geschwindigkeit der umlaufenden Walze ist, desto größer ist die Produktionsgeschwindigkeit. Je größer die Umlaufgeschwindigkeit ist, desto schneller muss Temperatur der Hauptwalze sowie dem Pressband zugeführt werden.

Bekannte Maßnahmen zur raschen Temperaturzuführung sind, die Heizleistung entsprechend heraufzusetzen. Diese Maßnahme stößt dann an Ihre Grenze, wenn die bereitzustellende Wärmeenergie so groß ist, dass hierdurch das Material zu stark belastet wird. Infolge von zu hohen Temperaturen treten Beschädigungen bei der Vorrichtung auf.

Eine Vorrichtung bzw. ein Arbeitsverfahren der genannten Art ist beispielsweise durch die DE-OS 20 50 325 bekannt. Darin wird eine kontinuierlich arbeitende Presse offenbart, auf der Span- oder Faserplatten kontinuierlich verpresst und anschließend abgelängt werden. Die Bahnen weisen dabei eine Dicke von 0,8 bis 12 mm und eine Breite von 2500 mm auf. Das Verpressen der Span- oder Faserplatten findet zwischen dem Umfang der rotierenden und beheizten Presstrommel und dem unter einer hohen Zugspannung stehenden umlaufenden Stahlband statt. Zusätzlich wird mittels einer Andrückwalze, die auf einer der Span- oder Faserplatte abgewandten Seite des Stahlbandes gegen dieses anliegt, der erforderliche Liniendruck zum Erzeugen der gewünschten Rohdichte aufgebracht- Die in die Presse eingeführten Span- oder Faserplatten werden zu diesem Zweck mittels des umlaufenden Stahlbandes unter Einhaltung eines erforderlichen Flächendruckes durch die Presse geführt und während der Umschlingungszelt am Umfang der Presstrommel unter Wärmeeinwirkung verpresst.

Weiterhin ist es durch die DE 39 03-022 C1 auch bekannt, die beiden Lagerkörper der Andrückwalze unabhängig voneinander zu verfahren, um so einen zunächst an einer Pressbandseite eingestellten Abstand auf den gegenüberliegenden Pressbandseite reproduzieren zu können. In der Praxis ist es von entscheidender Bedeutung, dass ein störungsfreier Umlauf des Pressbandes gewährleistet wird, weil anderenfalls der kontinuierliche Betrieb unterbrochen werden muss. Insbesondere sind dabei Verunreinigungen zu vermeiden, die zwischen das Pressband und die Andrückwalze geraten und dadurch Deformationen des Pressbandes verursachen könnten. Es Ist zwar grundsätzlich bereits bekannt, an der Vorrichtung ein Reinigungsgerät In Form einer Bürste derart anzubringen, dass dieses gegen die Oberfläche des Pressbandes flächig anliegt, jedoch erweisen sich insbesondere der unterschiedliche Abstand zwischen der Presstrommel und der Andrückwalze und bedingte Schwankungen der Pressbandspannung als hinderlich, weil dadurch die erforderliche Reinigungsleistung nicht in jedem Fall sichergestellt werden kann. Zur Lösung dieses Problems sind auch bereits Versuche unternommen worden, das Reinigungsgerät an einem der Andrückwalze zugeordneten, verfahrbaren Hältemittel anzuordnen, um so die unterschiedlichen-Positionen des Pressbandes unmittelbar ausgleichen zu können. Diese Maßnahme hat sich jedoch als nur eingeschränkt erfolgversprechend erwiesen.

Durch DE 39 03 022 C1 ist ferner eine Vorrichtung bzw. Arbeitsverfahren bekannt, bei dem im beladenen Zustand der Presse zunächst lediglich einer von zwei die Andrückwalze beidseitig aufnehmenden Lagerkörpern in Richtung der Rotationsachse der Presstrommel verfahren, bis ein vorbestimmter Druck erreicht ist. Der durch die Druckkraft bestimmte Abstand zwischen der Presstrommel und der Andrückwalze wird anschließend mittels eines ersten Wegsensors gemessen. Der gegenüberliegende zweite Lagerkörper wird danach derart verfahren, dass der auf dieser Seite der Andrückwalze mittels eines zweiten Wegsensors gemessene Abstand im Wesentlichen mit dem durch den ersten Wegsensor gemessenen Abstand übereinstimmt und sich demnach ein einheitliches Spaltmaß über die gesamte Breite der Spanoder Faserbahn einstellt. Als nachteilig bei. diesem Verfahren erweist sich die aufwendige Einstellung des Abstandes auf den beiden Seiten der Span- oder Faserbahn, Insbesondere Ist dabei eine kontinuierliche Erfassung und Korrektur des einseitig gemessenen Spaltmaßes durch eine Verschiebung des Lagerkörpers auf der gegenüberliegenden Seite der Andrückwalze erforderlich, um so eine über die gesamte Breite der Spanoder Faserbahn einheitliche Materialdicke sicherzustellen. Der so geschaffene Regelkreis erfordert eine sehr schnelle Verstellmöglichkeit der Lagerkörper, die in der Praxis mit hohen Kosten verbunden ist. Zudem kann prinzipbedingt eine gleichbleibende Materialdicke der Span- oder Faserbahnen über eine große Länge nicht sichergestellt werden. Weiterhin ist dieses Verfahren mit den in der Praxis üblichen und seit Jahrzehnten bekannten Pressen, bei denen die Andrückwalze gegenüber der Presstrommel zur Einstellung des Spaltmaßes in einfacher Weise parallel verfahrbar ist, nicht realisierbar und erfordert daher umständliche Anpassungslösungen.

Der Erfindung liegt daher die Aufgabe zugrunde, eine Vorrichtung bzw. eine Verfahren der gattungsgemäßen Art zu schaffen, weiche bzw. welches die zuvor genannten Nachteile des gattungsbildenden Standes der Technik vermeidet:

Der Erfindung liegt dabei auch die Aufgabe zugrunde, eine Vorrichtung zum kontinuierlichen Herstellen von Span- oder Faserplatten der eingangs genannten Art derart auszuführen, dass deren Betrieb durch eine wesentlich erhöhte Reinigungsleistung verbessert ist. Insbesondere sollen durch das Reinigungsgerät Verunreinigungen auf dem Pressband unter allen auftretenden Betriebsbedingungen zuverlässig entfernt werden.

Eine Aufgabe der Erfindung ist dabei die Beschleunigung des Produktionsprozesses bei einem relativ geringen Stellplatz, der für die Presse freizustellen ist. Insgesamt sollen also Produktionskosten gesenkt werden.

Der Erfindung liegt auch die Aufgabe zugrunde, eine Vorrichtung bzw, ein Arbeitsverfahren zum kontinuierlichen Herstelle von Span oder Faserbahnen derart zu schaffen, mit dem eine über große Längen gleichbleibende Materialdicke bei einer gewünschten Rohdichte mit einem geringen Aufwand realisiert werden kann. Insbesondere soll das Verfahren auch mit solchen an sich bekannten kontinuierlichen Pressen durchführbar sein, die eine über die Breite der Span- oder Faserbahn einheitliche Verstellmöglichkeit des Spaltmaßes aufweisen,

Die Aufgabe der Erfindung wird durch eine Vorrichtung bzw. ein Arbeitsverfahren mit den Merkmalen der unabhängigen Ansprüche gelöst. Vorteilhafte Ausgestaltungen ergeben sich aus den Unteransprüchen.

Erfindungsgemäß ist eine Vorrichtung vorgesehen, bei der das Reinigungsgerät an einer mittels eines Antriebes im Wesentlichen quer zur Bewegungsrichtung des Pressbandes umlaufend antreibbaren Trägerbahn angeordnet ist. Hierdurch wird die Reinigungsleistung des Reinigungsgeräts wesentlich erhöht, indem dieses quer zur Bewegungsrichtung bewegt und daher eine deutlich höhere Relativbewegungsgeschwindigkeit realisiert wird. Das Reinigungsgerät ist hierzu an einem umlaufenden Pressband angeordnet und ermöglicht so eine kontinuierliche Reinigung, wobei die Umlaufgeschwindigkeit beispielsweise auch entsprechend der Vorschubbewegung des zu reinigenden Pressbandes bestimmt werden kann. Gegenüber einer ebenfalls denkbaren Ausführung des Haltemittels, bei der dieses beispielsweise reversie-rend oder an einer rotierenden Bürstenwalze angeordnet ist, werden bei dem umlaufend angetriebenen Reinigungsgerät einheitliche Reinigungsleistungen über die gesamte Breite des Pressbandes realisiert. Das Reinigungsgerät und die Trägerbahn können hierzu auch einteilig miteinander verbunden sein,

Eine besonders vorteilhafte Ausführungsform der vorliegenden Erfindung wird auch dadurch realisiert, dass die Trägerbahn an einem Haltemittel der Vorrichtung in unterschiedlichen Positionen festlegbar ist, Hierdurch kann die das Reinigungsgerät aufweisende. Trägerbahn entsprechend der jeweils eingestellten Position des Pressbandes sowie den jeweiligen Betriebsbedingungen eingestellt werden.

Dabei ist es besonders zweckmäßig, wenn die Trägerbahn zur Anpassung an die relative Lage und/oder Orientierung des Pressbandes mit zumindest zwei Freiheitsgraden an einem Haltemittel einstellbar angeordnet ist, Hierdurch wird es in einfacher Weise möglich, eine flächige Auflage des Reinigungsgerätes auf dem Pressband zu gewährleisten. Die Trägerbahn wird hierzu beispielsweise in Richtung des Pressbandes verfahren und zusätzlich um ihre Längsachse geneigt, bis der gewünschte flächige Kontakt sichergestellt ist.

Eine andere besonders praxisnahe Ausgestaltung des erfindungsgemäßen Verfahrens wird dann erreicht, wenn die Trägerbahn mittels eines Hydraulik- oder Pneumatikzylinders verfahrbar ist, um so eine stufenlose Verstellbarkeit der Trägerbahn einschließlich des Antriebes zu ermöglichen.

Die Anpassung der optimalen relativen Lage zwischen dem Reinigungsgerät und dem Pressband könnte durch eine mechanische Verbindung zwischen der verstellbaren Andrückwalze und einer Lagerung der Trägerbahn realisiert werden. Besonders erfolgversprechend ist hingegen eine Abwandlung, bei der die Vorrichtung einen Sensor zur Erfassung der relativen Lage und/oder Orientierung des Pressbandes hat. Hierdurch können bereits sehr geringe Abweichungen des Pressbandes von der jeweiligen Position und Neigung erfasst und eine entsprechende Ausgleichsbewegung unmittelbar eingeleitet werden. Dabei kann das Reinigungsgerät unabhängig von der Andrückwalze verfahren werden.

Ergänzend hierzu erweist es sich als besonders zweckmäßig, wenn die Vorrichtung einen Sensor zur Bestimmung der Andruckkraft des Reinigungsgeräts gegenüber dem Pressband aufweist, um so eine für die Einhaltung einer optimalen Reinigungswirkung geeignete Druckkraft des Reinigungsgeräts gegenüber dem Pressband einstellen zu können.

Weiterhin erweist es sich als besonders hilfreich, wenn die Vorrichtung zusätzlich mit einem zweiten Sensor ausgestattet ist, wobei jeweils ein Sensor einem der beiden Randbereiche des Pressbandes zugeordnet ist. Hierdurch können Änderungen der Orientierung zuverlässig erkannt und dadurch abweichende Reinigungswirkungen zwischen den beiden Randbereichen des Pressbandes vermieden werden.

Das Reinigungsgerät könnte ein Gewebe, ein Gewirke, einen Schaumstoff oder eine textile bzw. faserige Oberfläche aufweisen. Als besonders gut geeignet für die Reinigung solcher Bänder hat sich hingegen eine Variante erwiesen, bei der das Reinigungsgerät eine Bürste und zudem nach einer werteren vorteilhaften Abwandlung eine Verschleißanzeige aufweist, um so rechtzeitig vor einer unzulässigen Einschränkung der Reinigungsleistung einen Austausch der Verschleißteile vornehmen zu können.

Erfindungsgemäß wird eine Aufgabe der Erfindung auch zunächst dadurch gelöst, dass eine vorverdichtete Matte schräg von oben kommend in die Presse hinein geführt wird.

Um zu hohen Verarbeitungsgeschwindigkeiten zu gelangen, wird in einer vorteilhaften Ausgestaltung der Erfindung das Pressband nicht nur durch die vorgenannten kleineren Walzen beheizt. Zusätzlich oder alternativ wird erfindungsgemäß Temperatur auch außerhalb unmittelbar am Pressschritt beteiligten Bereiches dem Pressband zugeführt. Auf diese Weise gelingt es, ein vorbeheiztes Band dem Bereich zuzuführen, der der eigentlichen Verpressung dient. Da das Pressband bereits vorbeheizt ist, kann das Pressband im Pressbereich schneller auf die gewünschte Temperatur gebracht werden. Daher ist es möglich, die Umlaufgeschwindigkeit zu erhöhen, ohne bei den Andrückwalzen eine solche Heizleistung bereit stellen zu müssen, die zur Beschädigung der Vorrichtung führt.

Temperatur kann also dem Pressband durch Wärmestrahlung also durch Heizkörper zugeführt werden, die nahe beim Pressband außerhalb des eigentlichen Pressbereiches platziert sind.

Bei der erfindungsgemäßen Vorrichtung gibt es in einer Ausführungsform nicht nur die vorgenannten Anpresswalzen, die unter Druck an der Hauptwalze anliegen. Es ist eine weitere ebenfalls kleinere Walze vorgesehen, die im folgenden Spanwalze genannt wird. Durch entsprechendes Verschieben der Spannwalze gelingt es, das Pressband zu spannen. Auf diese Weise wird der Pressdruck eingestellt, mit dem die vorverdichtete Matte innerhalb der Presse verpresst wird. Um die Zahl der einzusetzenden Komponenten bei der Pressvorrichtung gering zu halten, wird die Temperatur auch über die Spannwalze zugeführt. Auf diese Weise gelingt es, ein vorbeheiztes Band dem Bereich zuzuführen, der der eigentlichen Verpressung dient. Da das Pressband bereits vorbeheizt ist, kann das Pressband im Pressbereich schneller auf die gewünschte Temperatur gebracht werden. Daher ist es möglich, die Umlaufgeschwindigkeit zu erhöhen, ohne bei den Andrückwalzen eine solche Heizleistung bereit stellen zu müssen, die zur Beschädigung der Vorrichtung führt.

Um weiter die Pressgeschwindigkeit erhöhen zu können, werden die Durchmesser der Andrückwalzen im Vergleich zum Stand der Technik weiter vergrößert. Hierdurch vergrößert sich die Kontaktfläche zwischen dem Pressband und der jeweils betroffenen Andrückwalze. Die größere Kontaktfläche ermöglicht eine verbesserte und damit eine schnellere Energiezufuhr. Außerdem sinkt die pro Flächeneinheit übertragene Energie, die zu lokaler Überhitzung trotz zur Aufhärtung unzureichendem Energieübergang führen kann. Durch diese weitergehende Maßnahme wird ebenfalls sicher gestellt, dass bei weitervergrößerten Umlaufgeschwindigkeiten die gewünschte Temperatur im Pressbereich bereit gestellt wird.

Gemäß Stand der Technik weisen die kleineren Andrückwalzen einen Durchmesser von bis zu 2 Metern auf. Erfindungsgemäß werden nun ein oder mehrere Andrückwalzen eingesetzt, die einen Durchmesser oberhalb von 2 Metern bevorzugt oberhalb von 2,5 Metern aufweisen.

Erfindungsgemäß wird in einer Ausführungsform das Stahlband um kleinere Walzen oder Anpresswalzen herum geführt. Um so kleiner eine kleinere Walze im Durchmesser ist, um so stärker wird das Stahlband dabei gebogen. Je stärker es gebogen wird, desto stärker wird es belastet. Hierdurch werden die Standzeiten des Stahlbandes entsprechend verringert. Durch Vorsehen der genannten größeren Durchmesser gelingt es ferner, die Standzeit des Stahlbandes entsprechend zu vergrößern. Es werden auch auf diese Weise Kosten eingespart. Diese Größe gilt auch für die Spannwalze, sofern sich das Spannband um einen zur Belastung führenden Kreisabschnitt um die Spannwalze herum bewegt, z. B. mehr als 45°.

Indem die Spannwalze oder sonstige Bereiche außerhalb des eigentlichen Pressbereiches beheizt werden, wird das Stahlband insgesamt gleichmäßiger auf eine gewünschte Temperatur gebracht. Temperaturgradienten innerhalb des Stahlbandes werden so im Vergleich zum Stand der Technik klein gehalten. Das vermeiden großer Temperaturgradienten hat weiter zur Folge, dass die Standzeit des Stahlbandes entsprechend vergrößert wird. Im Vergleich zu Stand der Technik wird also bei der Erfindung darauf geachtet, Standzeiten des Stahlbandes durch eine gleichmäßigere Aufheizung zu vergrößern. Produktionskosten werden so ebenfalls gesenkt, da das Stahlband sehr teuer ist.

Bei sehr großen Pressen kann ein Stahlband bis zu 1 Millionen Euro kosten. Bei einer bevorzugten Ausführungsform der Erfindung kann ein vergleichsweise kurzes Stahlband eingesetzt werden. Hier werden die Bereitstellungskosten entsprechend deutlich reduziert. So werden weiter Produktionskosten eingespart.

Bevorzugt werden die Walzen wie folgt beheizt. Nahe bei der Oberfläche der zylindrischen Walze werden Bohrungen vorgesehen. Die Bohrungen weisen
an den Enden einen Zu- bzw. einen Ablauf auf. Der Zulauf erfolgt von der einen Endfläche der Walze aus. Der Ablauf erfolgt über die andere Endfläche der Walze. Über die Achsen wird heiße Flüssigkeit, Insbesondere ein heißes Öl durch die Bohrungen hindurch geleitet. Hierdurch wird die jeweils betroffene Mantelfläche entsprechend aufgeheizt. Durch den Ablauf verlässt die heiße Flüssigkeit, also in einer Ausführungsform das heiße Öl die Walze und wird im Kreislauf zurück geführt. Während der Führung im Kreislauf wird das Öl außerhalb der Walze aufgeheizt. Bevorzugt wird durch ein Verbrennungsprozess das Öl aufgeheizt. Auf diese Weise können Holzstäube zur Beheizung der Walzen genutzt werden, die bei der Produktion der Fasern und/oder Späne abfallen. Holzstaub kann also zum Beheizen eingesetzt werden. Das Abfallprodukt Holzstaub wird so direkt für den Produktionsprozess genutzt. Transportwege für Brennmaterial werden so entsprechend reduziert.

in einer vorteilhaften Ausgestaltung der Erfindung kann auch die Hauptwalze in vorgenannter Weise beheizt werden.

Um den Produktionsprozess weiter zu verbessern, wird in einer Ausführungsform ein Anpressdruck der Andrückwalzen an die Hauptwalze von mehr als 8000 N pro Zentimeter in axialer Richtung der Hauptwalze, bevorzugt von mehr als 10,000 N pro Zentimeter vorgesehen .

Wird das Faservlies zwischen die Hauptwalze und die erste Andrückwalze schräg nach unten zugeführt, so findet zunächst eine schlagartige Verdichtung statt, die auch als Liniendruck bezeichnet wird. Danach wird die Matte wieder auffedern, Hierdurch wird eine unerwünschte Dichteverteilung im Oberflächenbereich der Platte erzeugt, die sich nachteilig auf die Oberflächenhärte, die eine wesentliche Platteneigenschaft ist, auswirkt. Um diese unerwünschte und meist auch relativ ungleichmäßige Dichtevertellung zu vermeiden, werden der Andrückwalze weitere sehr kleine Walzen unmittelbar nachgeschaltet, die vorteilhafterweise das Spaltmaß zunehmend verringern. Typische Durchmesser der sehr kleinen Walzen, die kleiner als die ersten zuvor genannten Anpresswalzen sind, sind 300 - 450 mm. In einer vorteilhaften Ausführungsform der Erfindung hat sich herausgestellt, dass diese sehr kleinen Walzen mit einem Anpressdruck von wenigstens 150 N pro Zentimeter in axialer Richtung gegen die Hauptwalze drücken. Auf diese Weise wird die Dichteverteilung im Oberflächenbereich der herzustellenden Platten wesentlich verbessert. Ein zackenförmiger oder wellenartiger Verlauf in der Dichtevertellung im Oberflächenbereich wird so vermieden. Es entsteht eine Platte, die im Oberflächenbereich eine besonders hohe Dichte aufweist. Die Dichte nimmt zur Mitte der Platte hin ab. Im Oberflächenbereich wird im Unterschied zu einer Presse ohne die sehr kleinen Walzen ein gezackter Dichteverlauf vermieden.

Die gewünschte hohe Oberflächendichte, die Insbesondere durch die schlagartige Verdichtung bereitgestellt wird, ist erwünscht. Hierdurch wird beispielsweise bei einem nachfolgenden Lackierschritt der Oberfläche der Bedarf an Lack reduziert. Der Lack vermag nämlich dann nicht in das Produkt einzudringen, was den Verbrauch an Lack entsprechend erhöhen würde. Gegenüber konventionellen Pressvorrichtungen wird bei einem nachfolgenden Lackierschritt ca. 20-30% Lack eingespart. Auch ist die harte Oberfläche maßgeblich für die Verschleißfestigkeit und das Vermeiden von Dellen beim Gebrauch. Ein weicher Kern verbessert dabei die Trittschalldämpfung.

Die sehr kleinen Walzen grenzen unmittelbar an die erste Andrückwalze an, über die das Material schräg zugeführt wird. Es werden mehrere kleinere Walzen eingesetzt. In einer Ausführungsform werden mindestens zwei sehr kleine Walzen vorgesehen, die das Auseinanderfedern der Matte innerhalb des Pressbereiches vermeiden.

In einer vorteilhaften Ausgestaltung werden wenigstens vier sehr kleine Walzen eingesetzt.

Um zu einem Produkt mit hoher Qualität zu gelangen, beträgt die Spannkraft, mit der die Spannwalze das Pressband spannt, wenigstens 25 N pro cm². Bevorzugt liegt die Spannkraft bei 30 N pro cm² und mehr.

Den sehr kleinen Walzen sind weitere sehr kleine Walzen, sogenannte Trimmwalzen, nachgeschaltet. Diese weiteren sehr kleinen Walzen befinden sich bevorzugt im oberen Bereich nahe der Stelle, wo die Platte die Presse verlässt. Diese weiteren sehr kleinen Walzen weisen im Inneren Hydraulikzylinder auf. Durch die Hydraulikzylinder im Inneren der weiteren sehr kleinen Walzen, die im oberen Bereich angeordnet sind, kann die Oberfläche der sehr kleinen Walzen bzw, die Mantelfläche verformt werden. Individuell können so die Oberflächenbereiche bzw, die Mantelfläche entlang der Achse eingestellt werden. Durch geeignete Steuerung der Hydraulikzylinder kann im oberen Bereich die Pressung so eingestellt werden, dass die gewünschte Plattendicke in diesem Bereich gezielt eingestellt werden kann. Es gelingt so, Abweichungen von der gewünschten Plattendicke weiter zu reduzieren. Ein nachfolgender Schleifschritt kann entsprechend vermieden oder sogar ganz eingespart werden, um zur idealen gewünschten Plattendicke zu gelangen.

Umläuft das Stahlband die diversen Walzen, so neigt das Stahlband dazu, die Ideallinie seitlich zur Bewegungsrichtung zu verlassen und aus der Walze herauszulaufen. Dieses Problem ist um so größer, um so größer die Umlaufgeschwindigkeit ist. Um dieses Problem zu vermeiden, wird der Verlauf des Stahlbandes kontinuierlich abgetastet. Hierfür werden mechanische und/oder optische Sensoren eingesetzt. Droht ein Pressband die Ideallinie zu verlassen, so wird eine entsprechende Walze bzw. die Achse geeignet kontinuierlich anders positioniert. Es sind also bei jeder Walze Stellmittel vorgesehen, mit der die Achse bzw. der Verlauf der Achse verändert werden können. In Abhängigkeit vom Verlassen der Ideallinie wird die Achse kontinuierlich so eingestellt, dass das Pressband wieder auf die Ideallinie zurück geführt wird. Durch die kontinuierliche Abtastung und die kontinuierliche Verstellung der Verläufe der diversen Achsen wird ein schlagartiges Einstellen vermieden. Eine Korrektur der Bandlage durch schlagartiges Einstellen hätte zur Folge, dass durch die kraftvolle seitliche Verschiebung die Qualität der Oberfläche des Stahlbandes beeinträchtig werden kann. Hierdurch wird die Qualität des Produktes entsprechend herab gesetzt.

In einer weiteren Ausgestaltung der Erfindung gibt es eine elektronische Steuerung, um die kleineren Walzen parallel gegen die Hauptwalze zu drücken. Die Achsen der einer kleineren Walze werden hydraulisch in Richtung der Hauptwalze verfahren. Jedes hydraulische Element rechts und links der Walze kann individuell angesteuert und verfahren werden. Mittels einer Elektronik werden die wenigstens zwei Hydraulikelemente rechts und links einer kleineren Walze so verfahren, dass eine kleinere Walze absolut parallel an die Hauptwalze heran geführt wird.

In einer weiteren Ausgestaltung der Erfindung wird die insbesondere vorverdichtete Matte mittels eines Bandes zu dem Bereich geführt, von dem aus die vorverdichtete Matte schräg von oben kommend in die Presse hinein geführt wird.

In einer weiteren Ausgestaltung der Erfindung, wird zu Beginn einer kontinuierlichen Verpressung einer insbesondere vorverdichteten Matte zunächst ein relativ großer Eintrittsspalt, d. h. Spaltmaß, eingestellt. Zu diesem Zeitpunkt sind ein oder mehrere kleinere Walzen nicht mit dem eigentlichen Anpressdruck in Richtung Hauptwalze eingestellt worden. Erst wenn eine vorverdichtete Matte die Pressvorrichtung wieder verlässt, wird der gewünschte Enddruck eingestellt mit dem die kleineren Walzen in Richtung Hauptwalze drücken. Auf diese Weise gelingt es, die benötigte Anfahrleistung zu reduzieren. Die Pressvorrichtung kann daher mit geringeren Anfahrleistungen ausgelegt werden. Dies reduziert die Kosten der Pressvorrichtung. Insgesamt werden so die Produktionskosten weiter reduziert.

Um die Produktion überwachen zu können, beinhaltet die Vorrichtung eine Ummantelung, die diverse Sichtfenster aufweist. Durch die Sichtfenster hindurch kann die Produktion im Inneren der Presse manuell Überwacht werden. Durch die vorgenannten Löcher in der Ummantelung kann ferner eine Innenreinigung vorgenommen werden.

In einer weiteren Ausgestaltung der Erfindung befindet sich vor dem Eintrittsbereich in die Presse ein sogenannter Übergabetisch. Die vorverdichtete Matte wird mittels eines Fließbandes an den Übergabetisch herangeführt. Der Übergabe überbrückt den Abstand zwischen der eigentlichen Zufuhr In die Presse hinein und dem Fließband. Auf diese Weise wird. die ordnungsgemäße Zufuhr der vorverdichteten Matte weiter sicher gestellt.

In einer weiteren Ausgestaltung der Erfindung werden Mittel zum Beheizen des Übergabetisches vorgesehen. Hierdurch wird die vorverdichtete Matte bereits unmittelbar vor Eintritt in die Pressvorrichtung vorbeheizt. Durch die zusätzliche Zufuhr von Temperatur unmittelbar vor Eintritt der Pressvorrichtung gelingt es weiter, die Presszeit zu verkürzen. Insgesamt wird so die Produktionsleistung weiter gesteigert.

In einer weiteren Ausgestaltung der Erfindung ist der Übergabetisch so ausgestaltet, dass hierdurch heißer Dampf der vorverdichteten Matte zugeführt werden kann. Durch Zuführung von Dampf wird die vorverdichtete Matte weiter geeignet vorbeheizt. Durch Zuführung von Dampf wird die Temperatur sehr rasch in das Innere der Matte transportiert. Hierdurch wird weiter die Produktion geeignet verbessert.

In einer weiteren Ausgestaltung der Erfindung werden oberhalb des Übergabetisches Mittel vorgesehen, um die vorverdichtete Matte von oben zu beheizen und /oder von oben Dampf zuzuführen. So wird die Matte von beiden Seiten unmittelbar vor Eintritt in die Pressvorrichtung vorbeheizt bzw. Wärme in das Innere der Matte durch den Dampfstoß hinein geführt. Die Produktionsleistung kann so weiter erhöht werden.

Um die Qualität der Produktion zu gewährleisten, gibt es eine Einrichtung mit Bürsten, durch die die Hauptwalze kontinuierlich abgebürstet wird. Eingesetzt werden bevorzugt Stahldrahtbürsten, um die aus stahlbestehende Hauptwalze abzubürsten.

Um die Produktion weiter zu verbessern, wird in einer weiteren Ausgestaltung der Erfindung eine Poliereinrichtung vorgesehen, mit der die Hauptwalze während der Produktion pollert werden kann. Belde vorgenannten Bereitungseinrichtungen, also die Bürsteinrichtung sowie die Pollereinrichtung können oszillierend parallel zur Manteloberfläche verfahren werden. Auf diese Weise wird ein gleichmäßiges Aufbereitungsergebnis sicher gestellt.

Ferner sind Einrichtungen vorgesehen, um die Aufbereitungseinrichtungen, also die Poliereinrichtung und die Bürsteinrichtung an die Hauptwalze heranzufahren bzw. wieder von der Hauptwalze wegzufahren.

Verfahrensgemäß ist vorgesehen, während der Produktion kontinuierlich zu bürsten. Die Poliereinrichtung wird nur bei Bedarf herangefahren.

Die Poliereinrichtung schleift die Hauptwalze bei Bedarf. Es handelt sich dabei bevorzugt um eine Walze mit einem Schleifband. Mittels des Schleifbandes wird die Oberfläche der Hauptwalze bei Bedarf abgeschliffen. Die Oberfläche der Poliereinrichtung weist bevorzugt sehr feinkörniges Korundmaterial auf.

Die Poliereirichtung wird zugeschaltet, wenn Schattierung auf der Oberfläche der Hauptwalze registriert wird. Dies kann durch optische Sensoren geschehen. In der Praxis ist es jedoch auch möglich, durch eine Person die Qualität der Oberfläche bei der Hauptwalze überwachen zu lassen. Die Person veranlasst manuell das Zuschalten der Poliereinrichtung, wenn eine Schattierung in der Oberfläche registriert wird.

Da die Schattierung auf der Oberfläche eine Hauptwalze sich durch eine Schattierung beim Produkt bemerkbar macht, genügt es, die Qualität der Platte zu beobachten. Wird hier eine Schattierung festgestellt, so wird die Pollereinrichtung verfahrensgemäß zugeschaltet.

In einer weiteren Ausgestaltung der Erfindung sind ein oder mehrere Bürsten vorgesehen, die das Pressband abbürsten. Hierdurch wird weiter die Produktionsqualität gewährleistet. Ablagerungen auf dem Pressband können nicht zur Beeinträchtigung der Produktqualität führen.

In einer vorteilhaften Ausgestaltung der Erfindung wird senkrecht zur Transportrichtung des Pressbandes gebürstet. Hierdurch gelingt es, Ablagerungen auf dem Pressband seitlich herauszukehren. So wird vermieden, dass vor der Bürsteinrichtung sich Ablagerungen stauen und schließlich die Bürsteinrichtung dem Material nicht mehr gewachsen ist.

Vorteilhaft wird eine sogenannte Bandbürste eingesetzt. Es handelt sich hier um ein umlaufendes Band, welches von zwei Walzen aufgespannt wird. Das Band ist außen mit Stahlborsten versehen. Diese werden senkrecht zu der Richtung, die das Pressband entlang geführt wird, geführt. So werden Ablagerungen auf dem Pressband seitlich heraus gekehrt. Die Produktqualität wird entsprechend sicher gestellt.

In einer weiteren Ausgestaltung der Erfindung sind die Bürsteinrichtungen verfahrbar angeordnet. Durch das Verfahren gelingt es, einen gewünschten Abstand zwischen einer Bürsteinrichtung und dem Pressband bereitzustellen. Dieses Verfahren ist insbesondere erforderlich, wenn neue herzustellende Plattendicken eingestellt werden. In diesem Fall wird der Abstand zwischen einer kleineren Walze und der Hauptwalze geeignet verändert. Hierdurch verändert sich der Verlauf des Pressbandes geringfügig. Durch die Möglichkeit der Nachführung wird ein optimales Bürstergebnis gewährleistet.

In einer weiteren Ausgestaltung der Erfindung ist eine Poliereinrichtung vorgesehen, mit der das Pressband poliert werden kann.

Diese Poliereinrichtung für das Pressband kann ebenfalls lediglich bei Bedarf an das Pressband heran gefahren werden. Es wird dann zugeschaltet, wenn sich die Produktqualität verschlechtert und ein Polieren der Hauptwalze nicht zu einer hinreichenden Produktverbesserung führt.

Es wird außerdem ein Arbeitsverfahren offenbart, welches sich besonders gut auf einer erfindungsgemäßen Vorrichtung durchführen lässt:

Erfindungsgemäß ist dabei ein Arbeitsverfahren vorgesehen, bei dem zunächst ein gewünschtes Spaltmaß zwischen der Presstrommel und der Andrückwalze eingestellt und anschließend der die Rohdichte bestimmende Liniendruck durch eine Veränderung der Materialzufuhr der Span- oder Faserbahn eingestellt wird. Hierdurch kann auch über eine große Länge der Span- oder Faserbahnen eine einheitliche Materialdicke sichergestellt werden. Um bei dem gleichbleibenden Spaltmaß den Liniendruck zwischen der Presstrommel und der Andrückwalze konstant zu halten, wird in einfacher Weise die Materialzufuhr variiert. Hierdurch kann das Verfahren auch mit konventionellen Pressen ausgeführt werden, die nicht über eine für die jeweilige Seite der Span- oder Faserbahn unabhängige Einstellmöglichkeit des Spaltmaßes verfügt. Zudem wird der Aufwand zu Durchführung des Verfahrens wesentlich reduziert, weil dadurch eine von der aktuellen Messwerterfassung unabhängige Verstellbarkeit der Lagerkörper entbehrlich ist. Der Aufwand für die Regelung der Materialzufuhr ist demgegenüber vergleichsweise gering.

Dabei hat sich eine Abwandlung des erfindungsgemäßen Verfahrens In der Praxis als besonders erfolgversprechend erwiesen, wenn der Liniendruck mittels eines Drucksensors erfasst wird. Hierdurch kann der für die erforderliche Rohdichte bestimmende Liniendruck mittels des Drucksensors erfasst und unmittelbar als Regelgröße bei der Materialzufuhr herangezogen werden. Hierdurch wird eine weitgehend konstante Rohdichte gewährleistet, wodurch sich zugleich eine wesentliche Qualitätssteigerung erreichen lässt,

Eine weitere besonders vorteilhafte Abwandlung der Erfindung wird auch dadurch erreicht, dass jeweils ein Drucksensor den seitlichen Randabschnitten der Span- oder Faserbahn zugeordnet ist. Hierdurch können über die Breite der Span- oder Faserbahn variierende Druckverhältnisse erfasst und die Materialzufuhr entsprechend über die Breite der Span- oder Faserbahn unterschiedlich bemessen werden. Das Verfahren kann daher mit geringem Aufwand weiter optimiert werden.

Die Materialzufuhr wird grundsätzlich durch den Volumenstrom der Span- oder Faserbahn bildenden Span- oder Fasersubstanz bestimmt. Beispielsweise kann hierzu mittels eines Scalper-Walze die zugeführte Menge begrenzt werden.

Weitere Vorteile ergeben sich aus der folgenden Beschreibung und der beigefügten Zeichnung. Ebenso können die vorstehend genannten und noch weiter ausgeführten Merkmale erfindungsgemäß jeweils einzeln oder in beliebigen Kombinationen miteinander verwendet werden. Die erwähnten Ausführungsbeispiefe sind nicht abschließend zu verstehen und haben beispielhaften Charakter, Insbesondere ist die Erfindung nicht auf Kalanderpressen beschränkt und kann auch auf Doppelbandpressen übertragen werden.

Die Erfindung lässt verschiedene Ausführungsformen zu. Zur weiteren Verdeutlichung ihres Grundprinzips ist eine davon In der Zeichnung dargestellt und wird nachfolgend beschrieben. Diese zeigt in
- Fig.1: eine Prinzipskizze einer erfindungsgemäßen Vorrichtung in der Frontansicht;
- Fig.2: eine Prinzipskizze einer erfindungsgemäßen Vorrichtung In der Seitenansicht;
- Fig.3: eine vergrößerte Detaildarstellung der in Figur 1 gezeigten Vorrichtung in der Frontansicht.

Fig. 1 zeigt eine Prinzipskizze einer kontinuierlichen Presse 1, zum Herstellen von Span- oder Faserbahnen 2. Die mit einem Bindemittel versehene Span- oder Faserbahn 2 wird hierzu zwischen einer Presstrommel 3 und einer Andrückwalze 4 mit einem Liniendruck beaufschlagt, der zu der erforderlichen Rohdichte führt. Um bei der erforderlichen Rohdichte zugleich eine gleichbleibende Materialdicke über die gesamte Breite der Span- oder Faserbahnen 2 zu realisieren, wird zunächst mittels der durch die als Stellmittel dienenden Hydraulikzylinder 23 verfahrbar angeordneten Andrückwalze 4 das gewünschte Spaltmaß "a" eingestellt. Während des Betriebes wird kontinuierlich mittels Drucksensoren 5 der Liniendruck erfasst und in Abhängigkeit der ermittelten Abweichungen von einem Sollwert die Materialzufuhr verändert, bis der Liniendruck einen gewünschten Wert erreicht. Die als Stellmittel dienenden Hydraulikzylinder 23 können auch unabhängig von den Drucksensoren eingesetzt werden um zu Beginn einer kontinuierlichen Verpressung der Fasermatte 2 zunächst ein relativ großes Spaltmaß zwischen Presstrommel 3 und Pressband 5 einzustellen. Erst dann, wenn eine Matte die Pressvorrichtung wieder verlösst, wird der gewünschte Enddruck und / oder das gewünschte Spaltmaß, mit dem die Andrückwalze 4 oder auch die nicht abgebildeten sehr kleinen Walzen in Richtung Hauptwalze drücken, eingestellt.

Fig. 2 zeigt eine Vorrichtung 1 zum kontinuierlichen Herstellen von Span- oder Faserplatten 2, mit einer Presstrommel 3 und einer Andrückwalze 4. Zwischen der Presstrommel 3 und der Andrückwalze 4 ist ein umlaufendes Pressband 5 angeordnet, mit dem die Span- oder Faserplatten 2 bzw. das Faservlies flächig gegen den Umfang der Presstrommel 3 angepresst werden. Um einen unerwünschten Einfluss von Verunreinigungen auf den Produktionsprozess zu vermeiden, liegen Reinigungsmittel 60 mit einem Reinigungsgerät 6 im Wesentlichen über die gesamte Breite des Pressbandes 5 gegen dieses an. Das Faservlies 2 wird über ein Transportband 24 in Richtung auf den Presseneintritt gefördert, wobei im Bereich zwischen Transportband und dem Eintritt das Vlies durch einen Übergabetisch 25 gestützt wird. Der Tisch ist In Richtung Eintritt nach unten geneigt.

Spaltmaßverringernde sehr⁻ kleine Rollen 21 drücken das Pressband 5 gegen die Presswalze 3 und verhindern ein Auffedern des verdichteten Vlieses. In oberen Bereich der Presse, d. h. kurz bevor die gepresste Platte die Presse verlässt, sind Trimmrollen vorgesehen, die die verpressten Platten abschließend auf das gewünschte Maß bringen bzw. Maßabweichungen korrigieren.

Die genaue Funktionsweise dieses Reinigungsgerätes 6 wird anhand der Fig. 3 näher dargestellt, die eine vergrößerte Detaildarstellung der in Fig. 2 gezeigten Vorrichtung 1 zeigt. Das als Bürste ausgeführte Reinigungsgerät 6 ist außenseitig an einer endlosen Trägerbahn 7 angeordnet, welche mittels eines Antriebes 8 quer zur Bewegungsrichtung des Pressbandes 5 umlaufend antreibbar ist. Der Antrieb 8 sowie ein Lager 9 der Trägerbahn 7 sind gemeinsam an einem. Haltemittel 10 der Vorrichtung 1 in unterschiedlichen Positionen mit zumindest zwei Freiheitsgraden einstellbar. Hierzu dienen Pneumatikzylinder 11, durch die das Haltemittel 10 entsprechend der von jeweils einem der beiden Randbereichen des Pressbandes 5 zugeordneten Sensoren 12 erfassten relativen Lage und Orientierung des Pressbandes 5 einstellbar ist.

Das Reinigungsgerät 6 in Fig. 2 und 3 kann auch gegen die Unterseite des Pressbandes 5 wirken um insbesondere festgebackene auf dem Pressband liegende Partikel zu beseitigen

## Patentansprüche

1. Pressvorrichtung (1) zum kontinuierlichen Herstellen von Span- oder Faserplatten, bei der auf die mit einem Bindemittel versehene Span- oder Fasermatte (2) zwischen einer Presstrommel (3) und einer Andrückwalze (4) ein Liniendruck sowie nachfolgend ein Flächendruck zwischen einem umlaufenden Band (5) und der Presstrommel (3) aufgebracht wird, wobei
- Mittel (23) zum Einstellen des gewünschten Spaltmaßes zwischen der Presstrommel (3) und der Andrückwalze (4), und
- Mittel zum Verändern der Materialzufuhr der Span- und Faserbahn, vorgesehen sind, **dadurch gekennzeichnet, dass**
- ein Drucksensor zu Erfassung des Liniendrucks vorgesehen ist.

2. Vorrichtung (1) nach Anspruch 1.
**dadurch gekennzeichnet, dass** das Band (5) ein umlaufendes Pressband ist, insbesondere Stahlband durch das die Span- oder Faserplatten (2) flächig gegen den Umfang der Presstrommel (3) anpressbar sind.

3. Vorrichtung (1) nach Anspruch 2,
**dadurch gekennzeichnet, dass** ein Reinigungsgerät (6) im Wesentlichen über die gesamte Breite des Pressbandes (5) gegen dieses anlegbar ist.

4. Vorrichtung (1) nach Anspruch 3,
**dadurch gekennzeichnet, dass** das Reinigungsgerät (6) an einer mittels eines Antriebes (8) im Wesentlichen quer zur Bewegungsrichtung des Pressbandes (6) umlaufend antreibbaren Trägerbahn (7) angeordnet ist.

5. Vorrichtung nach einem der vorherigen Ansprüche, **dadurch gekennzeichnet, dass** die Matte (2) schräg von oben kommend in die Vorrichtung hineingeführt wird.

6. Vorrichtung nach einem der vorherigen Ansprüche, **dadurch gekennzeichnet, dass** die Matte (2) eine vorverdichtete Matte ist.

7. Vorrichtung nach einem der vorherigen Ansprüche, **dadurch gekennzeichnet, dass** Heizmittel zum Beheizen der Vorrichtung vorgesehen sind.

8. Vorrichtung nach einem der vorherigen Ansprüche, **dadurch gekennzeichnet, dass** eine Spannwalze (20) derart verschieblich vorgesehen ist, dass das über die Spannwalze abrollende Pressband (5) so spannbar ist, dass dadurch der gewünschte Flächendruck eingestellt werden kann.

9. Vorrichtung nach einem der vorherigen Ansprüche, **dadurch gekennzeichnet, dass** die Spannwalze (20) das Pressband (5) derart spannt, dass ein Flächendruck von wenigstens 25 N/cm², bevorzugt mindestens 30 N/cm², erreicht werden kann.

10. Vorrichtung nach einem der vorherigen Ansprüche, **dadurch gekennzeichnet, dass** die Presstrommel (3), Spannwalze (20) und/oder Andrückwalze (4) beheizbar sind.

11. Vorrichtung nach einem der vorherigen Ansprüche, **dadurch gekennzeichnet, dass** der Andrückwalze weiter sehr kleine Walzen (21) unmittelbar nachgeschaltet sind, die einen Durchmesser von 300 - 450 mm aufweisen.

12. Vorrichtung nach einem der vorherigen Ansprüche, **dadurch gekennzeichnet, dass** diese derart ausgestaltet sind, dass zu Beginn einer kontinuierlichen Verpressung der Matte (2) zunächst ein relativ großes Spaltmaß zwischen Presstrommel (3) und Pressband (5) eingestellt wird, und dass erst dann, wenn eine Matte die Pressvorrichtung wieder verlässt, der gewünschte Enddruck und/oder das gewünschte Spaltmaß, mit dem die Andrückwalzen oder die sehr kleinen Walzen in Richtung Hauptwalze drücken, eingestellt wird.

13. Vorrichtung nach einem der vorherigen Ansprüche, **dadurch gekennzeichnet, dass** Mittel (5, 23) zum kontinuierlichen Überwachung und Korrigieren der Lage des Pressbandes seitlich zur Bewegungsrichtung vorgesehen sind, derart, dass ein seitliches Herauslaufen des Pressbandes verhindert wird.

14. Vorrichtung nach einem der vorherigen Ansprüche, **dadurch gekennzeichnet, dass** die Mittel zum Überwachen der Lage des Pressbandes mechanische und/oder optische Sensoren umfassen.

15. Vorrichtung nach einem der vorherigen Ansprüche, **dadurch gekennzeichnet, dass** die Mittel zum Korrigieren der Lage des Pressbandes Stellmittel (23) umfassen, die an mindestens einer der Walzen, insbesondere an deren Achsen, angreifen.

16. Vorrichtung nach einem der vorherigen Ansprüche, **dadurch gekennzeichnet, dass** an mehreren Walzen, insbesondere allen Walzen, Stellmittel vorgesehen sind.

17. Vorrichtung nach einem der vorherigen Ansprüche, **dadurch gekennzeichnet, dass** eine elektronische Steuerung mit den Stellmitteln derart verbunden ist, dass die Andrückwalze parallel gegen die Hauptwalze gedrückt werden kann.

18. Vorrichtung nach einem der vorherigen'Ansprüche, **dadurch gekennzeichnet, dass** ein Transportband (24) derart vorgesehen ist, dass die Matte mittels des Transportbandes zu dem Bereich geführt werden kann, von dem aus die Matte schräg von oben kommend in die Presse hineingeführt wird.

19. Vorrichtung nach einem der vorherigen Ansprüche, **dadurch gekennzeichnet, dass** eine Übergabefläche (25) zwischen dem Transportband und dem Eintritt in die Presse vorgesehen ist, die den Bereich zwischen Transportband (24) und dem Eintritt in die Presse überbrückt.

20. Vorrichtung nach einem der vorherigen Ansprüche, **dadurch gekennzeichnet, dass** Mittel zum Zuführen von Dampf an der Übergabefläche.und/oder oberhalb der Übergabefläche vorgesehen sind, welche die Matte bedampfen.

21. Vorrichtung nach einem der vorherigen Ansprüche, **dadurch gekennzeichnet, dass** Mittel (60) zum Aufbereiten der Walzen und/oder des Pressbandes vorgesehen sind.

22. Vorrichtung nach einem der vorherigen Ansprüche, **dadurch gekennzeichnet, dass** diese derart ausgebildet ist, dass zunächst ein gewünschtes Spaltmaß zwischen der Presstrommel und der Andrückwalze eingestellt und anschließend der die Rohdichte bestimmende Liniendruck durch eine Veränderung der Materialzufuhr der Span- oder Faserbahn eingestellt wird.

23. Vorrichtung nach einem der vorherigen Ansprüche, **dadurch gekennzeichnet, dass** diese derart ausgebildet ist, dass jeweils ein Drucksensor den seitlichen Randabschnitten der Span- oder Faserbahnen zugeordnet ist,

24. Arbeitsverfahren zum kontinuierlichen Herstellen von Span- und Faserbahnen, bei dem auf die mit einem Bindemittel versehene Span- oder Faserbahn zur Erzeugung einer gewünschten Rohdichte zwischen einer Presstrommel (3) und einer Andrückwalze (4) ein Liniendruck und zusätzlich zwischen einem umlaufenden Band (5) und der Presstrommel (3) ein Flächendruck aufgebracht wird, **dadurch gekennzeichnet, dass** zunächst ein gewünschtes Spaltmaß zwischen der Presstrommel (3) und der Andrückwalze (4) eingestellt, und anschließend der die Rohdichte bestimmende Liniendruck durch eine Veränderung der Materialzufuhr der Span- und Faserbahn eingestellt wird, wobei der Liniendruck durch einen Drucksensor erfasst wird.

25. Arbeitsverfahren nach Anspruch 24 **dadurch gekennzeichnet, dass** jeweils ein Drucksensor den seitlichen Randabschnitten der Span- oder Faserbahnen zugeordnet ist.

## Claims

1. Pressing device (1) for the continuous production of chip- or fiber-boards, wherein a chip- or fiber-mat (2) provided with a binding agent is subjected to a line pressure between a press drum (3) and a pressure roller (4), as well as, subsequently, to a surface pressure between a circulating press belt (5) and the press drum (3), wherein
means (23) for setting the desired nip width between the press drum (3) and the pressure roller (4) and means for changing the supply of material of the chip- or fiber-web are provided,
**characterized in that**
a pressure sensor for acquiring the line pressure is provided.

2. Device (1) according to claim 1, **characterized in that** the press belt (5) is a circulating press belt, preferably a steel belt, by which the chip- or fiber-boards (2) can be pressed in a plane manner against the circumference of the press drum (3).

3. Device (1) according to claim 2, **characterized in that** a cleaning device (6) may get in contact with the press belt (5) essentially over its entire width.

4. Device (1) according to claim 3, **characterized in that** the cleaning device (6) is arranged at a carrier web (7) that can be driven in a circulating manner by means of a drive (8), essentially in a direction that is transversal to the direction of movement of the press belt (6).

5. Device (1) according to one of the preceding claims, **characterized in that** the mat (2) is introduced into the device (1) diagonally from above.

6. Device (1) according to one of the preceding claims, **characterized in that** the mat (2) is a pre-compacted mat.

7. Device (1) according to one of the preceding claims, **characterized in that** heating means for heating the device (1) are provided.

8. Device (1) according to one of the preceding claims, **characterized in that** a tension roller (20) is provided shiftably in such a way that the press belt (5) rolling off over the tension roller (20) can be tightened so that the desired surface pressure can be set by this.

9. Device (1) according to one of the preceding claims, **characterized in that** the tension roller (20) tightens the press belt (5) in a manner that a surface pressure of at least 25 N/cm², preferably at least 30 N/cm² can be achieved.

10. Device (1) according to one of the preceding claims, **characterized in that** the press drum (3), the tension roller (20) and/or the pressure roller (4) are heatable.

11. Device (1) according to one of the preceding claims, **characterized in that** very small rollers (21) are installed immediately downstream from the pressure roller (4), comprising a diameter of 300 to 450 mm.

12. Device (1) according to one of the preceding claims, **characterized in that**
the device (1) is designed in such a way that, at the beginning of a continuous pressing of the mat (2), a relatively large nip width between the press drum (3) and the press belt (5) is set at first, and
the device (1) is further **characterized in that** the desired final pressure and/or the desired nip width is set **in that** the pressure roller (4) or the very small rollers (21) press in the direction of the main roller, not until a mat (2) leaves the pressing device again.

13. Device (1) according to one of the preceding claims, **characterized in that** means (23) for continuous monitoring and correcting of the position of the press belt (5) are provided laterally relative to the direction of motion, such that a running out of the press belt (5) to the side is prevented.

14. Device (1) according to one of the preceding claims, **characterized in that** the means (23) for monitoring the position of the press belt (5) comprise mechanical and/or optical sensors.

15. Device (1) according to one of the preceding claims, **characterized in that** the means (23) for correcting the position of the press belt (5) comprise adjusting means (23) that act on at least one of the rollers, in particular on their axes.

16. Device (1) according to one of the preceding claims, **characterized in that** adjusting means are provided at several rollers, in particular at all rollers.

17. Device (1) according to one of the preceding claims, **characterized in that** an electronic control system is connected with the adjusting means such that the pressure roller can be pressed in a parallel manner against the main roller.

18. Device (1) according to one of the preceding claims, **characterized in that** a transport belt (24) is provided such that the mat (2) can be guided, by means of the transport belt (24) to the area from which the mat (2) is introduced into the press diagonally from above.

19. Device (1) according to one of the preceding claims, **characterized in that** between the transport belt (24) and the entry into the press, a transfer area (25) is provided that bridges the area between the transport belt (24) and the entry into the press.

20. Device (1) according to one of the preceding claims, **characterized in that** at the transfer area and/or above the transfer area, means for supplying vapor are provided which vaporize the mat (2).

21. Device (1) according to one of the preceding claims, **characterized in that** means (60) for treating the rollers and/or the press belt (5) are provided.

22. Device (1) according to one of the preceding claims, **characterized in that** the device (1) is adapted **in that**, at first, a desired nip width between the press drum (3) and the pressure roller (4) is set, and subsequently, the line pressure that determines the raw density is set by a change in the material supply of the chip- or fiber-web.

23. Device (1) according to one of the preceding claims, **characterized in that** the device (1) is adapted **in that** one pressure sensor is allocated for each edge region at the side of the chip- or fiber-web.

24. Working method for the continuous production of chip- or fiber-webs, wherein a chip- or fiber-web provided with a binding agent is subjected to a line pressure between a press drum (3) and a pressure roller (4) and additionally, to a surface pressure between a circulating belt (5) and the press drum (3), in order to generate a desired raw density,
**characterized in that**
at first, a desired nip width between the press drum (3) and the pressure roller (4) is set, and subsequently, the line pressure that determines the raw density is set by a change in the material supply of the chip- or fiber-web, wherein the line pressure is detected by means of a pressure sensor.

25. Working method, according to claim 24, **characterized in that** one pressure sensor is allocated for each edge region at the side of the chip- or fiber-web.

## Revendications

1. Dispositif de pressage (1) pour la production continue de panneaux de particules ou de fibres, dans lequel, sur le tapis de particules ou de fibres (2) pourvu d'un liant, est appliquée une pression linéaire entre un tambour de pressage (3) et un cylindre presseur (4) et est ensuite appliquée une pression de surface entre une bande rotative (5) et le tambour de pressage (3), et dans lequel
- des moyens (23) sont prévus pour régler l'écartement souhaité entre le tambour de pressage (3) et le cylindre presseur (4), et
- des moyens sont prévus pour modifier l'amenée de matière à la nappe de particules ou de fibres,
**caractérisé en ce qu'**un capteur de pression est prévu pour détecter la pression linéaire.

2. Dispositif (1) selon la revendication 1, **caractérisé en ce que** la bande (5) est une bande de pressage rotative, en particulier une bande en acier qui permet de presser les panneaux de particules ou de fibres (2) contre la périphérie du tambour de pressage (3).

3. Dispositif (1) selon la revendication 2, **caractérisé en ce qu'**un appareil de nettoyage (6) peut être appliqué sensiblement sur toute la largeur de la bande de pressage (3).

4. Dispositif (1) selon la revendication 3, **caractérisé en ce que** l'appareil de nettoyage (6) est disposé sur une nappe de support (7) pouvant être entraînée en rotation sensiblement transversalement à la direction de déplacement de la bande de pressage (6) au moyen d'un entraînement (8).

5. Dispositif selon une des revendications précédentes, **caractérisé en ce que** le tapis (2) est introduit dans le dispositif en biais par le haut.

6. Dispositif selon une des revendications précédentes, **caractérisé en ce que** le tapis (2) est un tapis précompacté.

7. Dispositif selon une des revendications précédentes, **caractérisé en ce que** des moyens de chauffage sont prévus pour chauffer le dispositif.

8. Dispositif selon une des revendications précédentes, **caractérisé en ce qu'**un cylindre tendeur (20) est prévu mobile, de façon que la bande de pressage (5) passant sur le cylindre tendeur puisse être tendue et permette ainsi de régler la pression de surface souhaitée.

9. Dispositif selon une des revendications précédentes, **caractérisé en ce que** le cylindre tendeur (20) tend la bande de pressage (5), de façon qu'une pression de surface d'au moins 25 N/cm², de préférence d'au moins 30 N/cm², puisse être atteinte.

10. Dispositif selon une des revendications précédentes, **caractérisé en ce que** le tambour de pressage (3), le cylindre tendeur (20) et/ou le cylindre presseur (4) peuvent être chauffés.

11. Dispositif selon une des revendications précédentes, **caractérisé en ce que** de très petits cylindres (21), qui présentent un diamètre de 300 à 450 mm, sont en outre placés à la suite du cylindre presseur.

12. Dispositif selon une des revendications précédentes, **caractérisé en ce que** celui-ci est conçu de façon qu'un écartement relativement grand entre tambour de pressage (3) et bande de pressage (5) soit d'abord réglé au début d'une compression continue du tapis (2) et que la pression finale souhaitée et/ou l'écartement souhaité, avec laquelle ou lequel les cylindres presseurs ou les très petits cylindres pressent dans la direction du cylindre principal, ne soient réglés que lorsqu'un tapis quitte le dispositif de pressage.

13. Dispositif selon une des revendications précédentes, **caractérisé en ce que** des moyens (5, 23) sont prévus latéralement par rapport à la direction de déplacement pour surveiller et corriger en continu la position de la bande de pressage, de manière à empêcher un échappement latéral de la bande de pressage.

14. Dispositif selon une des revendications précédentes, **caractérisé en ce que** les moyens pour surveiller la position de la bande de pressage comprennent des capteurs mécaniques et/ou optiques.

15. Dispositif selon une des revendications précédentes, **caractérisé en ce que** les moyens pour corriger la position de la bande de pressage comprennent des moyens de réglage (23) qui agissent sur au moins un des cylindres, en particulier sur leurs axes.

16. Dispositif selon une des revendications précédentes, **caractérisé en ce que** des moyens de réglage sont prévus sur plusieurs cylindres, en particulier sur tous les cylindres.

17. Dispositif selon une des revendications précédentes, **caractérisé en ce qu'**une commande électronique est reliée aux moyens de réglage, de façon que le cylindre presseur puisse être pressé parallèlement contre le cylindre principal.

18. Dispositif selon une des revendications précédentes, **caractérisé en ce qu'**une bande de transport (24) est prévue, de façon que le tapis puisse être guidé au moyen de la bande de transport vers la zone par laquelle le tapis est introduit dans la presse en biais par le haut.

19. Dispositif selon une des revendications précédentes, **caractérisé en ce qu'**entre la bande de transport et l'entrée dans la presse est prévue une surface de transfert (25) qui comble la zone entre bande de transport (24) et l'entrée dans la presse.

20. Dispositif selon une des revendications précédentes, **caractérisé en ce que**, pour amener de la vapeur sur la surface de transfert et/ou au-dessus de la surface de transfert, sont prévus des moyens qui humidifient le tapis.

21. Dispositif selon une des revendications précédentes, **caractérisé en ce que** des moyens (60) pour traiter les cylindres et/ou la bande de pressage sont prévus.

22. Dispositif selon une des revendications précédentes, **caractérisé en ce que** celui-ci est conçu de façon à régler d'abord un écartement souhaité entre le tambour de pressage et le cylindre presseur et à régler ensuite la pression linéaire déterminant la densité en modifiant l'amenée de matière à la nappe de particules ou de fibres.

23. Dispositif selon une des revendications précédentes, **caractérisé en ce que** celui-ci est conçu de façon qu'un capteur de pression soit associé à chacune des bordures latérales des nappes de particules ou de fibres.

24. Procédé de travail pour la production continue de nappes de particules ou de fibres, dans lequel, sur la nappe de particules ou de fibres pourvue d'un liant, est appliquée une pression linéaire entre un tambour de pressage (3) et un cylindre presseur (4) pour produire une densité souhaitée et, en plus, est appliquée une pression de surface entre une bande rotative (5) et le tambour de pressage (3), **caractérisé en ce qu'**un écartement souhaité entre le tambour de pressage (3) et le cylindre presseur (4) est réglé d'abord et la pression linéaire déterminant la densité est réglée ensuite en modifiant l'amenée de matière à la nappe de particules ou de fibres, la pression linéaire étant détectée par un capteur de pression.

25. Procédé de travail selon la revendication 24, **caractérisé en ce qu'**un capteur de pression est associé à chacune des bordures latérales des nappes de particules ou de fibres.
